# FASCICULE DE BREVET EUROPEEN

(11) **EP 0 062 273 B1**
(45) Date de publication et mention de la délivrance du brevet: **23.07.1986**
(21) Numéro de dépôt: 82102626.7
(22) Date de dépôt: 29.03.1982
(51) Int. Cl.: G04C 3/14

(54) **Procédé pour asservir un moteur pas à pas**
Verfahren zur Steuerung eines Schrittmotors
Method of controlling a stepping motor

(30) Priorité: 31.03.1981 CH 2165/81
(43) Date de publication de la demande: 13.10.1982
(73) Titulaire: Omega SA, 2500 Bienne (CH)
(72) Inventeur: Tu Xuan, Mai, CH-1022 Chavannes (CH); Grosjean, Michel, CH-2504 Bienne (CH)
(74) Mandataire: de Raemy, Jacques

## Description

La présente invention est relative à un procédé pour asservir un moteur pas à pas monophasé alimenté par un train d'impulsions bipolaires à la charge présentée par le mécanisme d'une pièce d'horlogerie. Elle propose diverses améliorations au système d'asservissement qui a été décrit dans la demande de brevet EP-A-0 022 270.

Dans la demande citée, il est exposé un dispositif d'alimentation permettant de détecter la position du rotor d'un moteur pas à pas par rapport à la polarité des impulsions motrices et d'envoyer audit moteur un train d'impulsions de longue durée si cette polaritè est jugée incorrecte. En d'autres termes, si le rotor ne progresse pas d'un pas après que lui ait été envoyée une impulsion motrice de polarité correcte, il recevra un laps de temps prédéterminé plus tard (une seconde par exemple) une nouvelle impulsion de polarité incorrecte et c'est à partir de ce moment-là que le système entre en fonction, la correction ou le rattrapage s'opérant en envoyant au moteur deux impulsions rapprochées de longue durée suivies d'un train d'impulsions de grande largeur.

On s'est rendu compte cependant que le détecteur exposé dans cette demande présente plusieurs inconvénients qui vont être passés en revue maintenant..

D'abord, le système proposé dans la demande citée n'envisage que deux types d'impulsions: des impulsions étroites quand le couple exerce sur le moteur est faible et des impulsions larges quand ce couple a augmenté au-delà d'une certaine limite. Dans la pratique, on constate cependant que ce couple peut prendre des valeurs très diverses dues, par exemple, à l'un des évènements suivants ou la combinaison de certains de ces événements: changement du calendrier, frottement dans les paliers et leur usure, vieillissement des huiles, baisse de la température, influence d'un champ magnétique extérieur, chocs linéaires ou angulaires, tolérances de fabrication, etc.. Dans la demande citée, avec un choix limité à deux largeurs d'impulsions seulement, il faudra ou bien choisir un premier type d'impulsions à durée très faible avec le risque de voir l'asservissement fonctionner très souvent lorsque survient le moindre des événements cités ou bien choisir un premier type d'impulsions à durée plus grande pour ne faire intervenir l'asservissement qu'occasionnellement lorsque survient un couple important, celui du changement de calendrier par exemple. Quelle que soit la solution choisie, on comprendra que le système proposé, bien que consommant moins d'énergie qu'un système sans asservissement, n'est pas apte à réagir finement, c'est-à-dire à adapter la consommation de courant à la charge réelle qui se présente sur le moteur de la montre.

Ensuite, si le système de la demande citée est bien adapté à un moteur pas à pas dont les pôles du stator sont séparés par un entrefer, il l'est beaucoup moins à un moteur dit à zones saturables dont les pôles se rejoignent par des isthmes de faible largeur. La figure 1 du présent exposé montre schématiquement un moteur dont les pôles du stator sont séparés par des entrefers 1. Dans ce cas, tout le flux Φab issu du rotor aimanté 2 traverse le noyau de la bobine 3 pour produire aux bornes de cette bobine une tension induite Ui lorsque le rotor est en mouvement. Dans la demande EP-A-022 270, il est prévu de mesurer la tension induite Ui immédiatement après la fin de l'impulsion motrice, la bobine étant mise en circuit ouvert. Si le moteur à entrefers reçoit une impulsion de polarité correcte, la tension Ui recueillie aux bornes de sa bobine sera d'une amplitude suffisamment élevée pour décider qu'on doit continuer à l'alimenter avec des impulsions de faible largeur. Il en va autrement si l'on applique le système décrit dans la demande citée à un moteur à zones saturables. La figure 2 montre schématiquement un tel moteur où les pôles du stator sont réunis par des isthmes 4. Dans ce cas, on voit que le flux créé par l'aimant se partage en un flux Φ_{f} passant par les isthmes et en un flux <1>ab passant par le noyau de la bobine. Il ressort de ceci que si l'on applique le système de la demande citée (c'est-à-dire qu'on mesure la tension Ui aux bornes d'une bobine mise circuit ouvert) à un moteur à zones saturables, on recueillera une tension induite de faible amplitude, ce qui n'est évidemment pas favorable au bon fonctionnement de l'électronique de commande.

Enfin, puisque la demande citée n'envisage une détection de tension induite qu'après les seules impulsions de faible largeur où on peut détecter une tension d'amplitude confortable, on ne sait rien du procédé qu'il faudrait mettre en oeuvre si l'on voulait détecter une tension encore suffisante produite après une impulsion de plus longue durée, tant il est vrai, comme cela apparaîtra par la suite, que la tension induite diminue rapidement lorsque l'impulsion de commande s'allonge.

On a cité dans le rapport de recherche l'exposé no 3 (pages 67-72) présenté par M. Ueda et al. au 10e Congrès international de chronométrie tenu à Genève du 11 au 14 septembre 1979 et ayant le titre " Adaptive controlled drive system of stepping motor for analog quartz watch". Dans cet exposé est divulgué un procédé pour asservir un moteur pas à pas alimenté par un train d'impulsions bipolaires de commande dans le but de réduire au minimum la consommation d'énergie. Ledit procédé envisage d'augmenter progressivement, c'est-à-dire par niveaux, la durée des impulsions de commande si une tension détectée indique que le moteur n'a pas progressé d'un pas. Si, par contre, aucune absence de rotation du rotor n'est détectée pendant une période prédéterminée, on fait diminuer la durée des impulsions motrices d'un niveau et ainsi de suite.

Ce procédé, bien qu'appliqué à un moteur à isthmes saturables, ne propose pas un système qui maintient la saturation des isthmes pendant la mesure de la tension induite et ceci dans le but d'obtenir un signal de grande amplitude, comme cela est le cas dans la présente invention. Ce procédé n'indique pas non plus comment il faudrait s'y prendre pour détecter une tension d'amplitude confortable quand la durée de l'impulsion de commande s'allonge.

C'est le but de la présente invention de remédier aux inconvénients qui viennent d'être cités en proposant des procédés selon les revendications 1 et 2.

L'invention sera mieux comprise maintenant à la lumière de la description qui suit et pour l'intelligence de laquelle on se référera, à titre d'exemple, au dessin dans lequel:
La figure 1 est une représentation schématique d'un moteur connu dont les pôles du stator sont séparés par des entrefers.
La figure 2 est une représentation schématique d'un moteur connu dont les pôles du stator sont séparés par des isthmes.
La figure 3 est un diagramme représentant les diverses impulsions appliquées au moteur selon une première variante de l'invention.
La figure 4 est un diagramme représentant les diverses impulsions appliquées au moteur selon une seconde variante de l'invention. ^{m}
La figure 5 est un graphique représentant les couples mutuel et de positionnement du moteur en fonction de la position a de son rotor.
La figure 6 est un diagramme montrant comment est alimenté le moteur par des impulsions de sécurité selon l'invention.
La figure 7-montre le dispositif utilisé dans le procédé selon l'invention.
La figure 8 est un graphique qui représente les diverses tensions que l'on trouve aux bornes de la bobine du moteur de même que le courant qui la traverse.
La figure 9 est une représentation schématique d'un moteur. dont les pôles du stator sont séparés par des isthmes auquel est appliqué le dispositif selon la figure 7.
La figure 10 est un graphique qui montre comment évolue l'amplitude de la tension induite quand l'impulsion motrice s'allonge.
La figure 11 est un graphique qui montre comment on procède pour mesurer la tension induite quand l'impulsion de commande dépasse une durée déterminée.
La figure 12 est un diagramme illustrant les diverses durées d'impulsion qui se présentent dans l'alimentation du moteur selon l'invention.

On se reportera d'abord au diagramme de la figure 3 pour comprendre comment on procède pour asservir le moteur pas à pas selon une première variante de l'invention. Les impulsions référencées n - 2 à n + 4 sont les impulsions de commande que reçoit la bobine du moteur. Le début de chacune d'elles est séparé par un laps de temps constant, par exemple une seconde, ce qui fait progresser l'aiguille des secondes de la montre par pas de une seconde. Ce signal d'horloge provient de la sortie d'une chaîne de diviseurs de fréquence alimentée elle- meme par un oscillateur formant base de temps selon une disposition désormais bien connue.

Dans les conditions de marche optimum, c'est-à-dire lorsque les événements contraignants dont il a été parlé plus haut ne se présentent pas, le moteur travaille pratiquement à vide et une impulsion de très faible largeur TI, telle celle représentée en n - 2 sur le diagramme, suffit à faire avancer normalement l'aiguille des secondes. On va supposer maintenant qu'après l'impulsion n - 2, à laquelle le moteur a encore répondu, le couple mécanique augmente subitement dû au concours conjugué de plusieurs événements contraignants. Le rotor ne réagira donc pas à l'impulsion n - 1 et, lors de l'arrivée de la prochaine impulsion n, il ne réagira pas non plus puisque pour le faire progresser il lui faudrait recevoir à ce moment-là une impulsion de signe négatif. Ainsi, le rotor a perdu deux pas qu'il s'agit de rattraper. Selon l'idée déjà exprimée dans la demande EP-A-0 022 270, on envoie au moteur pour rattraper ce retard deux impulsions de rattrapage de grande largeur Tₐ un court laps de temps après la fin de l'impulsion n. Comme on le voit sur la figure 3, la première impulsion de rattrapage se présente dans le même sens que l'impulsion n -1 et la seconde dans le sens opposé de telle sorte que les impulsions de grande largeur Tₐ se substituent en quelque sorte aux impulsions de commande n - 1 et n de largeur Tl qui n'ont pas été à même de faire progresser le rotor du moteur. La durée Tₐ est choisie naturellement assez longue pour provoquer à coup sùr la progression du rotor dans les conditions de charge les plus défavorables. Le graphique de la figure 3 exagère cependant cette durée Tₐ par rapport à la durée Tₗ dans le but de bien faire ressortir le fonctionnement du système. L'invention présente l'originalité, par rapport à l'invention revendiquée dans la demande déjà citée, de ne pas poursuivre avec un train d'impulsions fixes de grande largeur sitôt après les impulsions de rattrapage, mais d'allonger quelque peu l'impulsion de commande de durée TI en durée T2 et d'essayer si cette nouvelle impulsion pourrait être de durée suffisamment longue pour faire tourner le rotor. Si tel n'est pas le cas, on fait suivre les nouvelles impulsions n + 1 et n + 2 de durée T₂ par deux nouvelles impulsions de rattrapage de durée Tₐ comme cela est illustré en figure 3. A leur tour, les impulsions de rattrapage sont suivies par de nouvelles impulsions de commande n + 3, n + 4 de durée T3 légèrement supérieure à la durée T2. Si elles sont capables de mettre le moteur en rotation, on poursuit avec les impulsions de durée T₃, sinon on envoie les impulsions de rattrapage pour procédér ensuite avec des impulsions de largeur T₄ ou T3 < T4 et ainsi de suite.

Ainsi, le procédé qui vient d'être décrit montre qu'on adapte la durée des impulsions de commande à la charge imposée au moteur par niveaux successifs montants lorsque la charge augmente. Le procédé permet donc d'économiser de l'énergie et ceci dans des proportions encore plus importantes que si l'on n'avait à disposition que deux types d'impulsions seulement, comme cela était prévu dans la demande citée. Dans une réalisation particulière, on a choisi six impulsions différentes dont les durées motrices s'étendent de 3 à 9 ms par niveaux successifs montants de 0,5 ms pour les trois premières, de 1,5 ms pour les quatrième et cinquième et de 2 ms pour la sixième. Dans cette même réalisation, la durée de l'impulsion de rattrapage-a été choisie à 8 ms. Ceci apparaîtra plus en détail lorsqu'on expliquera le diagramme représenté en figure 12.

On va supposer maintenant que, pour des impulsions n + 3, n + 4, etc., de durée T₃, le moteur progresse normalement sans détection d'absence de pas. On peut penser qu'au bout d'une période prédéterminée les évènements contraignants qui avaient fait passer la durée des impulsions de TI à T3 ont cessé. On va donc faire descendre la durée des impulsions de commande de T3 à T2. Si le résultat est satisfaisant pendant une même période prédéterminée, on pourra encore baisser d'un niveau et passer de la durée T₂ à la durée TI. Ladite période prédéterminée sera choisie à la suite d'observations qui auront été conduites sur la marche de la pièce d'horlogerie en fonction des diverses circonstances qui peuvent se présenter. Elle a été choisie dans la réalisation particulière dont il a été question plus haut à 512 secondes. En résumé, on adapte la durée des impulsions de commande à la charge imposée au moteur par niveaux successifs descendants lorsque la charge diminue.

La figure 4 présente une seconde variante du procédé selon l'invention où, après l'envoi de deux impulsions de rattrapage, on alimente encore le moteur par une paire d'impulsions de même durée que celle qui existait avant la correction. Dans la figure, les impulsions de commande n ₊ 1 et n + 2 ont la même durée T, que celle des impulsions n - 1 et n. On peut penser en effet qu'en certaines circonstances les évènements contraignants ont un caractère fugitif tel qu'ils disparaissent très rapidement. Une tentative de réalimenter le moteur une seconde fois par des impulsions dont la durée n'a pas fait progresser son rotor une première fois peut être fructueuse car, si la tentative aboutit, on aura évité une augmentation de consommation due à un élargissement inutile des impulsions de commande. Si la tentative n'aboutit pas, on alimente le moteur avec des impulsions de durée plus longue T₂ après lui avoir envoyé les deux impulsions de rattrapage.

Cette seconde variante n'est pas limitée à l'envoi renouvelé d'une seule paire d'impulsions de même durée TI et on comprendra que des moyens peuvent être mis en oeuvre pour continuer à alimenter le moteur avec les impulsions T, tant qu'un nombre donné d'impulsions de rattrapage n'aura pas été compté dans un intervalle prédéterminé.Ainsi, par exemple, on peut décider que si le rotor a manqué quatre fois son pas pendant 60 secondes, ces pas manqués ayant été suivis par quatre impulsions de rattrapage, on alimente alors le moteur par des impulsions de durée T2.

Puisque dans le procédé décrit, on fait en sorte que la durée des impulsions de commande soit juste suffisante pour entraîner le mécanisme, on s'est rendu compte que dans certains cas, assez rares il est vrai, le rotor, après avoir démarré normalement à la suite d'une impulsion de polarité correcte, s'arrête après avoir parcouru un demi-pas seulement.

La figure 5 montre l'évolution du couple de positionnement Ca et du couple mutuel Cab tels qu'on les trouve dans un moteur pas à pas. Les positions angulaires S'₂, S, et S₂ sont les positions d'équilibre stable du rotor et les positions l'₁ et I₁ sont les positions d'equilibre instable de ce rotor. Normalement si le rotor franchit son pas en réponse à une impulsion positive, il passe de la position S, à la position S₂. Dans le cas particulier qui vient d'être évoqué, il se peut donc que le rotor s'arrête en position 11 qui ne représente qu'une course d'un demi-pas. Bien que cette position soit instable, il est possible que le rotor s'y maintienne par les frottements qui agissent sur lui. Si avant que ne survienne la prochaine impulsion de commande une perturbation quelconque est appliquée à la montre, le rotor soit reculera en position SI, soit avancera en position S₂. Dans le premier cas, la nouvelle impulsion de commande présentera une polarité incorrecte et les impulsions de rattrapage Tₐ feront rattraper les deux pas perdus. Dans le second cas, le rotor aura rattrappé lui-même le pas perdu et aucune impulsion de rattrapage ne lui sera envoyée. La situation se présente différemment si le rotor reste fixé sur la position I₁ quand survient la prochaine impulsion. En effet, cette prochaine impulsion négative développe le couple mutuel -Cab qui se trouve être dans le même sens que le couple négatif de positionnement -Ca. Si le couple -Cab est très élevé, il est possible alors que, conjugué au couple -Ca, il développe assez d'énergie pour déplacer le rotor de la position 1₁ à la position S'₂ sans s'arrêter à la position S₁, ce déplacement s'opérant sans qu'il y ait eu détection de polaritê incorrecte. Le rotor se fixe de façon stable en position S'₂. A partir de ce moment-là, la prochaine impulsion, dirigée dans le sens positif, développera le couple mutuel Cab dessiné en traits interrompus et le rotor progressera normalement. On tire de ce raisonnement que le rotor a perdu définitivement deux pas qu'il ne sera pas possible de rattraper.

La figure 6 montre un arrangement qui palie l'inconvénient cité en proposant selon un mode particulier de réalisation de l'invention d'envoyer à la bobine du moteur un laps de temps prédéterminé après la fin de l'impulsion de commande de durée Tₜ, une impulsion de sécurité de durée T_{S}. Si l'on se reporte de nouveau à la figure 5, on comprendra que, si le rotor est bloqué en position 1₁, il suffira d'une impulsion de durée très courte pour le faire parvenir soit en S¹ soit en S₂. Une impulsion de sécurité négative le raménera en S, et la prochaine impulsion de commande normale se présentera comme incorrecte, ce qui déclenchera les deux impulsions de rattrapage comme cela a été expliqué plus haut. Une impulsion de sécurité positive amènera le rotor en S²; dans ce cas, la prochaine impulsion de commande se présentera comme correcte et aucun rattrapage n'aura lieu. Dans la pratique, on préférera une impulsion de sécurité négative car il faut moins d'énergie pour amener le rotor de la position 1₁ à la position S, que de la position I¹ à la position S². Dans un exemple de réalisation de l'invention, on choisit pour Tₛ une durée comprise entre 0,2 et 0,5 ms et pour le laps de temps séparant la fin de l'impulsion de commande de l'impulsion de sécurité une durée de l'ordre de 50 ms.

On vient d'expliquer comment les diverses impulsions de commande sont arrangées les unes par rapport aux autres, comment leurs durées s'adaptent à la charge présentée par le mécanisme et comment il convient de rattraper les pas perdus. Ceci présuppose naturellement qu'on dispose de moyens pour détecter les pas qui n'ont pas été franchis. Dans la demande EP-A-0 022 270, on base cette détection sur la polarité de l'impulsion de commande par rapport à la position du rotor et, si le moteur est du type à entrefer, on mesure la tension induite Ui recueillie aux bornes de la bobine, cette dernière étant mise en circuit ouvert. Si le moteur reçoit une impulsion dirigée dans le bon sens, on mesure une tension induite Ui de grande amplitude alors que cette tension est nulle, voire négative si l'impulsion est dirigée dans le mauvais sens. On a exposé dans le préambule l'inconvénient qu'il y avait à mesurer cette tension à circuit ouvert pour un moteur qui présente des zones saturables puisque l'amplitude de ladite tension est relativement faible.

La figure 7 montre le dispositif mis en oeuvre pour obtenir une tension Ui très confortable même si le moteur est du type à zones saturables. Un tel dispositif a été décrit dans le document FR-A-2 388 326 cité dans le rapport de recherche. Ce dispositif comprend un pont à quatre branches dont chacune comporte un interrupteur, la première diagonale du pont recevant une source d'alimentation continue et la seconde comportant la bobine du moteur. Une résistance est disposée en série avec cette bobine et est pontée par un dispositif interrupteur. Des moyens sont mis en action pour ouvrir ledit dispositif quand on doit détecter la rotation ou l'absence de rotation du rotor.

Le schéma de la figure 7 présente une résistance 40 branchée en série avec la bobine 15 du moteur, résistance qui peut être court-circuitée lorsqu'on ferme l'interrupteur 35. Dans ce schéma, on trouve entre les bornes référencées 41 et 42 des impulsions de commande alternées d'amplitude U en provenance de la source d'alimentation continue Up livrée par la pile lorsque les interrupteurs 31-32, respectivement 33-34 sont fermés. Si l'on définit par T_{RB} la durée pendant laquelle la seule bobine 15 est branchée aux bornes 41 et 42, par Tₓ la durée pendant laquelle l'ensemble bobine 15 - résistance 40 est branché auxdites bornes et par Tcc la durée pendant laquelle la bobine 15 est mise en court-circuit, la séquence de commande des interrupteurs s'établit selon le tableau ci-après pour une impulsion positive:

Dans les techniques actuelles, se sont des transistors qui jouent le rôle des interrupteurs. lls reçoivent leurs signaux d'un circuit de mise en forme classique.

On se reportera maintenant à la figure 8 pour comprendre le rôle joué par la résistance additionnelle 40. Dans ce graphique, on a représenté en trait plein l'impulsion de commande U qu'on trouve aux bornes 41 et 42 (voir figure 7). Cette impulsion de commande est présente tant que les interrupteurs 31 et 32 sont fermés, c'est-à-dire pendant la période TR8 et la période Tₓ (voir tableau ci-dessus). On désigne la durée de cette impulsion par Tₙ. Pendant la période T_{RB}, la résistance 40 est court-circuitée et la bobine 15 reçoit une tension U_{B}, représentée en traits interrompus, identique à la tension U si l'on fait abstraction de la faible chute de tension qui existe aux bornes de l'interrupteur 35. Cette tension U_{B} est aussi à peu de chose près celle que l'on trouve aux bornes de la pile (Up). U_{B} est la tension motrice seule utile à entraîner le rotor. Pendant la période T_{X}, la résistance 40 est branchée en série avec la bobine 15, l'interrupteur 35 est ouvert. C'est la période de mesure destinée à prélever aux bornes de la bobine la tension induite Ui développée par le moteur.

La figure 9 représente le comportement du moteur pendant la période de mesure T_{X}. On s'y référera en même temps qu'aux figures 7 et 8. On l'a déjà dit, dés le début de la période Tₓ, la tension de commande U est appliquée aux bornes 41 et 42 du circuit qui comprend la bobine 3 et la résistance 40 connectées en série. On choisit la valeur de la résistance 40 de manière à engendrer dans la bobine 3 un courant l_{SAT} qui, à son tour, va produire un flux Φ_{b} suffisant pour saturer les isthmes 4 du stator. Dès l'instant où ces isthmes sont saturés, la quasi totalité du flux Φ_{ab} créé par l'aimant passe par le noyau de la bobine 3. Le flux Φ_{b} produit aux bornes de la bobine une tension induite où N_{b} représente le nombre de spires de la bobine. On se retrouve ainsi dans des conditions semblables à celles qui ont été décrites dans la demande EP-A-0 022 270 dans laquelle à une tension Ui importante correspond l'application d'une impulsion de polarité correcte au moteur. Cette situation est illustrée sur la figure 8 qui montre qu'à un moment prédéterminé tₓ de la période Tₓ, la tension Ui, représentée en traits interrompus, est de grande amplitude en suite de quoi on continuera à alimenter le moteur avec les mêmes impulsions de commande de largeur Tₙ. En pratique, on mesurera la tension induite Ui dans un intervalle T_{Ui} compris dans la période Tₓ, intervalle qui peut embrasser, par exemple, les deux derniers tiers de la période T_{X}. La figure 8 montre aussi que le courant l_{SAT} pendant la période de mesure Tₓ est de faible amplitude bien que suffisante cependant pour saturer les isthmes. Cet artifice qui consiste à brancher une résistance en série avec la bobine du moteur ne consomme donc qu'une énergie négligeable puisque le courant nécessaire est très faible et que la durée pendant laquelle ce courant est développé est réduite à une faible fraction de la durée totale de l'impulsion de commande. Enfin, pendant le temps qui sépare la fin de l'impulsion de commande et l'arrivée d'une nouvelle impulsion, la bobine est court-circuitée, comme c'est l'usage habituellement pour amortir le mouvement du rotor.

Comme on le verra plus loin, la méthode qui vient d'être décrite ne convient que pour des impulsions de commande dont la durée Tₙ est relativement courte. Ceci étant, on peut résumer ce qui vient d'être dit en affirmant que, pour des impulsions de commande dont la largeur est égale ou inférieure à la durée Tₙ, on branche une résistanceen série avec la bobine du moteur pendant une période Tₓ située immédiatement avant la fin de l'impulsion de commande U et qu'on mesure durant ladite période Tₓ pendant un intervalle prédéterminé Tuila tension induite aux bornes de la bobine du moteur.

Pour donner un exemple pratique, on choisit pour la période TRB la plus courte une durée de 3 ms et pour la période Tₓ une durée de 1 ms tandis que la valeur de la résistance 40 est de 15 kQ pour une résistance de la bobine de 3 kQ.

Si le procédé qui vient d'être décrit a spécialement été développé pour un moteur à zones saturables, il pourrait aussi être appliqué à un moteur à entrefers bien que cela pourrait être ressenti comme un luxe inutile puisqu'il suffit, comme on l'a dit, de mesurer pour ce dernier type de moteur la tension Ui immédiatement après la fin de l'impulsion U_{B}, la bobine étant disposée à circuit ouvert. Cependant l'universalité du procédé permettrait d'utiliser le même circuit électronique de commande pour les deux types de moteur, ce qui irait dans le sens d'une simplification et d'une diminution de prix de revient.

On vient d'expliquer comment on mesure la tension induite Ui aux bornes de la bobine du moteur en saturant préalablement ses isthmes si l'on a affaire à un moteur à zones saturables. On a rappelé également l'enseignement de la demande EP-A-0 022 270 où cette tension induite est mesurée immédiatement après l'impulsion motrice, la bobine étant disposée à circuit ouvert. On a expliqué dans la demande citée que la tension Ui est égale à où Q est la vitesse angulaire du rotor et Cab/i est le facteur de couplage. Si l'on se reporte encore une fois à la figure 5, on se rend compte qu'au-delà d'une certaine position angulaire correspondant à une durée d'impulsion limite la tension Ui se situera audessous d'une valeur exploitable puisque le facteur de couplage Cab/i diminue. Or, comme il est nécessaire d'augmenter la durée des impulsions de commande si l'on désire augmenter le couple mécanique que pourra fournir le moteur, il arrivera bien un moment où la durée de l'impulsion de commande sera trop longue pour que la bobine puisse fournir une tension de détection qui soit encore exploitable.

La figure 10 illustre le phénomène qui vient d'être expliqué et montre comment diminue l'amplitude de la tension Ui lorsque l'impulsion U_{B} s'allonge. On constate qu'aux impulsions motrices de durée croissante U_{B1}, U_{B2} et U_{B3} correspondent respectivement les tensions induites Ui₁, Ui₂ et Ui₃, le maximum desdites tensions se situantsur une enveloppe dont l'allure est représentative du facteur de couplage Cab/i, à la vitesse près. Pour l'impulsion U₈₄, la figure montre qu'aucune tension induite n'est détectée. Si l'on admet que la tension induite Ui₃ suivant l'impulsion U_{B3} est déjà impropre à faire fonctionner correctement le circuit de réglage puisqu'elle présente une faible amplitude, il faudra avoir recours à un artifice qui permette une détection sùre pour toutes les impulsions de commande dont la largeur dépasse la durée limite Tn.

La figure 11 montre comment on procède selon un mode particulier de réalisation de l'invention pour palier l'inconvénient cité. Dans ce graphique, l'impulsion de commande U est composée de deux impulsions motrices U_{B} et U_{c} séparéespar une période Tₓ pendant laquelle on mesure la tension induite selon le procédé qui a été expliqué plus haut. Ainsi, si la largeur Tₜ del'impulsion de commande U est supérieure à la durée Tₙ à partir de laquelle l'amplitude de la tension induite Ui serait insuffisante ou nulle, on mesure ladite tension induite Ui pendant un intervalle T_{Ui} compris dans la période Tₓ précédant immédiatement la fin de la période Tₙ. En d'autres termes, si la durée Tₜ de l'impulsion U nécessaire à faire progresser le rotor est trop longue pour qu'on puisse détecter une tension induite d'amplitude suffisante, comme cela a été expliqué plus haut, on ouvre une fenêtre dans ladite impulsion U et on mesure dans cette fenêtre la tension induite. Il va de soi que l'emplacement de cette fenêtre est choisi en un endroit où l'amplitude de la tension induite est encore importante. Cette fenêtre est réalisée en branchant une résistance en série avec la bobine pendant la période Tₓ (résistance 40 de la figure 7) s'il s'agit d'unmoteur à zones saturables (figure 2). Dans ce cas, la séquence de commande des interrupteurs montrés enfigure 7 s'établit selon le tableau ci-dessous:

Il faut mentionner que la méthode avec fenêtre convient aussi parfaitement si on l'applique à un moteur avec entrefers (voir figure 1 ) où le phénomène d'extinction de la tension induite existe également quand l'impulsion de commande s'allonge. Dans ce cas, on peut très bien ne rien changer au schéma de la figure 7 et à la séquence du tableau ci-dessus si l'on veut utiliser une électronique de commande commune aux deux types de moteur. Mais on peut aussi disposer la bobine du moteur à circuit ouvert, comme cela est préconisé dans la demande EP-A-0 022 270, quand on veut mesurer la tension induite. Si tel est le cas, on supprimera la résistance 40 et l'interrupteur 35 representés en figure 7 et on ouvrira tous les interrupteurs 31 à 34 pendant la fenêtre de mesure de durée T_{X}. Il faut dire encore que si on mesure la tension Ui à circuit ouvert dans le moteur à entrefers, le graphique de la figure 11 reste le même sauf en ce qui concerne le courant i qui s'annule pendant la période T_{X}.

La figure 12 illustre de façon exemplaire comment on adapte la largeur de l'impulsion de commande à la charge imposée au moteur et à quel moment on mesure la tension induite. Pour la construction donnée en exemple, il a été établi que cette tension induite est encore suffisante si on la mesure pendant une période Tx = 1 ms précédant immédiatement la fin de l'impulsion de commande dont la durée est égale ou inférieure à Tn = 5 ms. Du niveau 1 où la charge est la plus faible au niveau 3 où elle est légèrement plus élevée, la durée de l'impulsion de commande passe de 4 à 5 ms. La mesure de la tension induite se fait immédiatement avant la fin de l'impulsion de commande puisque la durée de ladite impulsion est égale (niveau 3) ou inférieure (niveaux 1 et 2) à la durée Tn. On voit que pour les mêmes niveaux, la durée T_{RB} de l'impulsion motrice U_{B} passe de 3 à 4 ms. A partirdu niveau 4 adapté à une charge plus importante et jusqu'au niveau 6 correspondant à la charge maximum que peuvent présenter toutes les contraintes réunies ensemble, la durée de l'impulsion de commande passe de 6,5 à 10 ms. La mesure de la tension induite doit se faire dans une fenêtre Tₓ car, à partir du niveau 4, la largeur de l'impul- sion de commande est supérieure à la durée prédéterminée Tₙ. Dans ces trois derniers niveaux, la fenêtre sépare les deux impulsions motrices Uₐ et U_{c} dont la première est de durée constante T_{RB} = 4 ms et dont la seconde T_{c} est de 1,5,3 et 5 ms quand ont passe du niveau 4 au niveau 6. La figure 12 montre aussi l'impulsion de rattrapage de durée T, dont la largeur est choisie à 8 ms.

L'invention qui vient d'être décrite poursuit le même but que celui qui a été expliqué dans la demande EP-A-0 022 270, à savoir proposer une méthode qui détecte un signal de tension induite de grande amplitude lorsque la bobine du moteur reçoit une impulsion de polarité correcte. Cette méthode conduit à un fonctionnement très sûr du système d'asservissement qui répond par oui ou non, comme c'est le cas dans un système logique.

Par ailleurs, comme cela a été exposé à propos de la demande EP-A-0 022 270, la tension Ui est comparée à une tension de référence dans un comparateur. Si Ui est plus grand que ladite référence, c'est une impulsion de polarité correcte qui a été envoyée au moteur et il n'apparaît aucun signal à la sortie du comparateur. Le circuit de commande continue à envoyer des impulsions de même durée. Si, au contraire, Ui est plus petit que la référence, c'est une impulsion de polarité incorrecte qui a été envoyée au moteur et il apparaît un signal à la sortie du comparateur qui oblige le circuit de commande à envoyer deux impulsions de rattrapage puis un train d'impulsions de commande, comme cela a été expliqué ci-dessus.

## Revendications

1. Procédé pour asservir un moteur pas à pas alimenté par un train d'impulsions bipolaires de commande à la charge présentée par le mécanisme d'une pièce d'horlogerie, le début de l'une desdites impulsions de commande étant séparé de l'impulsion de commande qui suit immédiatement par un premier laps de temps prédéterminé, procédé selon lequel on mesure aux bornes de la bobine du moteur la tension induite Ui engendrée par la rotation du rotor en réponse à une desdites impulsions de commande n de durée T₁, que, si cette tension est inférieure à un seuil prédéterminé, on envoie au moteur, après ladite impulsion n, un premier groupe de deux impulsions bipolaires de rattrapage de grande durée Tₐ, après quoi on alimente le moteur dés l'impulsion de commande n + 1 par des impulsions de commande de durée T₂, avec T₂, Tu₁, caractérisé par le fait qu'on adapte la durée des impulsions de commande à la charge par niveaux successifs montants lorsque la charge augmente, de la manière suivante: on mesure la tension induite Ui en réponse à l'impulsion de commande n + 2 et si cette tension est inférieure audit seuil prédéterminé, on envoie au moteur, après ladite impulsion n + 2, un deuxième groupe desdites deux impulsions de rattrapage, après quoi on alimente le moteur dès l'impulsion de commande n + 3 par des impulsions de commande de durée T₃ avec T₃, T₂, et on procède ainsi de suite; et par le fait que pour mesurer la tension induite Ui, on branche une résistance en série avec la bobine du moteur durant une période T_{X}, on mesure la tension induite Ui dans un intervalle prédéterminé T_{Ui} compris dans la période Tₓ, la dite période Tₓ se situant soit immédiatement avant la fin de l'impulsion de commande si la durée de celle-ci est égale ou inférieure à une durée prédéterminée Tp, soit dans une position précédant d'un certain intervalle la fin de la durée prédéterminée Tₙ si la durée de l'impulsion de commande est supérieure à ladite durée prédéterminée Tₙ.

2. Procédé pour asservir un moteur pas à pas alimente par un train d'impulsions bipolaires de commande à là charge présentée par le mécanisme d'une pièce d'horlogerie, le début de l'une desdites impulsions de commande étant séparé de l'impulsion de commande qui suit immédiatement par un premier laps de temps prédéterminé, procédé selon lequel on mesure aux bornes de la bobine du moteur la tension induite Ui engendrée par la rotation du rotor en réponse à une desdites impulsions de commande n de durée Tu₁, que, si cette tension est inférieure à un seuil prédéterminé, on envoie au moteur, après ladite impulsion n, un premier groupe de deux impulsions bipolaires de rattrapage de grande durée Tₑ, après quoi on alimente le moteur dès l'impulsion de commande n + 1 par des impulsions de commande de durée T₂, caractérisé par le fait qu'on mesure la tension induite Ui en réponse à l'impulsion de commande n + 2 et si cette tension est inférieure audit seuil prédéterminé, on envoie au moteur après ladite impulsion n + 2, un deuxième groupe desdites deux impulsions de rattrapage, après quoi on alimente le moteur dès l'impulsion de commande n + 3 par des impulsions de commande de durée T₃ et on procédé ainsi de suite, les durées T₂, T₃, etc., étant égales à T₁ tant qu'un nombre donné d'impulsions de rattrapage n'aura pas été compté dans un deuxième laps de temps prédéterminé, la durée des impulsions de commande augmentant par rapport à la durée des impulsions de commande précédentes dans les cas où l'on a détecté que le nombre donné d'impulsions de rattrapage a été atteint dans ledit deuxième laps de temps prédéterminé; et par le fait que pour mesurer la tension induite Ui, on branche une résistance en série avec la bobine du moteur durant une période T_{X}, on mesure, la tension induite Ui dans un intervalle prédéterminé T_{Ui} compris dans la période Tₓ, la dite période T, se situant soit immédiatement avant la fin de l'impulsion de commande si la durée de celle-ci est égale ou inférieure à une durée prédéterminée Tₙ, soit dans une position précédant d'un certain intervalle la fin de la durée prédéterminée Tₙ si la durée de l'impulsion de commande est supérieure à ladite durée prédéterminée Tp.

3. Procédé selon la revendication 1 ou la revendication 2, caractérisé par le fait que l'on envoie à la bobine du moteur, un autre laps de temps prédéterminé après la fin de chaque impulsion de commande, une impulsion de sécurité de durée Tₛ telle que, si le rotor s'est arrêté à mi-course sur une position d'équilibre instable, amène ledit rotor sur l'une de ses positions d'équilibre stable immédiatement voisine.

4. Procédé selon la revendication 3, caractérisé par le fait que l'impulsion de sécurité est de polarité inverse à la polarité de l'impulsion de commande qui la précède.

5. Procédé selon la revendication 1, caractérisé par le fait qu'on adapte la durée des impulsions de commande à la charge par niveaux successifs descendants lorsque la charge diminue.

6. Procédé selon la revendication 5, caractérisé par le fait que, si, consécutivement à la présence d'une tension induite Ui supérieure au seuil prédéterminé, aucune absence de rotation du rotor n'est détectée pendant une période prédéterminée, on fait descendre la durée des impulsions de commande d'un niveau et ainsi de suite.

## Patentansprüche

1. Verfahren zum Regeln eines von einer Folge bipolarer Steuerimpulse gespeisten Schrittmotors entsprechend der von dem Mechanismus eines Uhrwerks dargestellten Belastung, wobei der Beginn eines der genannten Steuerimpulse von dem ihm unmittelbar folgenden Steuerimpuls einen ersten vorgegebenen zeitlichen Abstand aufweist, bei welchem Verfahren man an den Klemmen der Motorwicklung die induzierte Spannung Ui mißt, erzeugt durch die Drehung des Rotors im Ansprechen auf einen der genannten Steuerimpulse n der Dauer T₁, man dem Motor, wenn diese Spannung unter einem vorgegebenen Schwellenwert liegt, nach dem genannten Impuls n eine erste Gruppe von zwei bipolaren Aufholimpulsen großer Dauer Tₐ zuführt, wonach man den Motor ab dem Steuerimpuls n + 1 mit Steuerimpulsen der Dauer T₂ speist, wobei T₂ größer ist als Tⱼ, dadurch gekennzeichnet, daß man die Dauer der Steuerimpulse an die Belastung mit allmählich ansteigenden Pegeln anpaßt, wenn die Belastung zunimmt, indem man die im Ansprechen auf den Steuerimpuls n + 2 induzierte Spannung Ui mißt und, wenn diese Spannung kleiner ist als der genannte vorgegebene Schwellenwert, dem Motor nach dem genannten Impuls n + 2 eine zweite Gruppe der genannten zwei Aufholimpulse zuführt, wonach man den Motor ab dem Steuerimpuls n + 3 mit Steuerimpulsen der Dauer T₃ speist, wobei T₃ größer ist als T₂, und so weiter fortfährt, und daß man für die Messung der induzierten Spannung Ui einen Widerstand mit der Motorwicklung während einer Periode Tₓ in Serie schaltet, die induzierte Spannung Ui in einem vorgegebenen Intervall T_{Ui}, das in der Periode Tₓ enthalten ist, mißt, wobei die genannte Periode Tₓ sich entweder unmittelbar vor dem Ende des Steuerimpulses befindet, wenn die Dauer desselben gleich oder kleiner ist als eine vorgegebene Dauer Tₙ, oder in einer um ein bestimmtes Intervall dem Ende der vorgegebenen Dauer Tₙ vorangehenden Position, wenn die Dauer des Steuerimpulses größer als die genannte vorgegebene Dauer Tₙ ist.

3. Verfahren nach Anspruch 1 oder Anspruch 2, dadurch gekennzeichnet, daß man der Motorwicklung, einen anderen zeitlichen vorgegebenen Abstand nach dem Ende jedes Steuerimpulses, einen Sicherheitsimpuls der Dauer T_{S} zuführt derart, daß der Rotor, wenn er auf halbem Wege in einer Position labilen Gleichgewichts stehengeblieben ist, in eine seiner unmittelbar benachbarten stabilen Gleichgewichtspositionen gebracht wird.

4. Verfahren nach Anspruch 3, dadurch gekennzeichnet, daß die Polarität des Sicherheitsimpulses invertiert ist gegenüber der Polarität des ihm vorangehenden Steuerimpulses.

5. Verfahren nach Anspruch 1, dadurch gekennzeichnet, daß man die Dauer der Steuerimpulse an die Belastung mit allmählich abnehmenden Pegeln anpaßt, wenn die Belastung abnimmt.

6. Verfahren nach Anspruch 5, dadurch gekennzeichnet, daß man, wenn während einer vorgegebenen Periode nach dem Vorhandensein einer induzierten Spannung Ui oberhalb des vorgegebenen Schwellenwertes keinerlei Ausfall der Rotordrehung festgestellt wird, die Dauer der Steuerimpulse um einen Pegel absinken läßt und so fortfährt.

## Claims

1. Method for slaving a stepping motor driven by a train of bipolar control pulses to the load imposed by a timepiece mechanism, the beginning of one of said control pulses being separated from the next following control pulse by a predetermined time lapse in which method there is measured at the motor winding terminals the induced voltate Ui generated by rotation of the rotor in response to one of said control pulses n of duration T₁ whence if such voltage is less than a predetermined threshold there is applied to the motor following said pulse n a first group of two bipolar recovery pulses of long duration Tₐ following which the motor is driven from the control pulse n + 1 on by control pulses of duration T₂ where T₂ > T₁ characterized in that the duration of the control pulses is adjusted to the load by successive increasing levels when the load increases in the following manner: the voltage Ui induced in response to control pulse n + 2 is measured and if such voltage is less than said predetermined threshold there is applied to the motor following said pulse n + 2 a second group of said two recovery pulses following which the motor is driven from the control pulse n + 3 on by control pulses of duration T₃ where T₃ < T₂ the method being thus continued; and in that in order to measure the induced voltage Ui a resistance is connected in series with the motor winding during a period Tx, the voltage Ui induced in a predetermined interval T_{Ui} included in the period Tₓ is measured said period Tₓ being located either immediately before the end of the control pulse if the duration of the latter is equal to or less than a predetermined duration Tₙ, or in a position preceding by a certain interval the end of the predetermined duration Tₙ if the duration of the control pulse is greater than said predetermined duration Tₙ.

2. Method for slaving a stepping motor driven by a train of bipolar control pulses to the load imposed by a timepiece mechanism, the beginning of one of said controlpulses being separated from the next following control pulse by a predetermined time lapse in which method there is measured at the motor winding terminals the induced voltage Ui generated by rotation of the rotor in response to one of said control pulses n of duration T, whence if such voltage is less than a predetermined threshold there is applied to the motor following said pulse n a first group of two bipolar recovery pulses of long duration Tₐ following which the motor is driven from the control pulse n + 1 on by control pulses of duration T₂ characterized in that the voltage Ui induced in response to the control pulse n + 2 is measured and if such voltage is less than said predetermined threshold, following said pulse n + 2, there is applied to the motor a second group of said two recovery pulses following which the motor is driven from the control pulse n + 3 on by control pulses of duration T₃, the method being thus continued, the durations T₂, T₃ etc. being equal to T₁ so long as a given number of recovery pulses has not been counted in a second predetermined lapse of time, the duration of the control pulses increasing relative to the duration of the preceding control pulses in the case where it has been detected that the given number of recovery pulses has been attained in said second predetermined lapse of time; and in that, in order to measure the induced voltage Ui, a resistance is connected in series with the motor winding during a period Tₓ, the voltage Ui induced in a predetermined interval T_{Ui} included in the period Tₓ is measured, said period Tₓ being located either immediately before the end of the control pulse if the duration of the latter is equal to or less than a predetermined duration Tₙ or in a position preceding by a certain interval the end of the predetermined duration Tₙ if the duration of the control pulse is greater than said predetermined duration Tₙ.

3. Method according to claim 1 or claim 2 characterized in that there is applied to the motor winding, another predetermined time lapse after the end of each control pulse, a security pulse of duration Tₛ such that if the rotor stalls in mid course at a position of unstable equilibrium it brings said rotor to one of its immediately neighbouring equilibrium positions.

4. Method according to claim 3 characterized in that said security pulse has its polarity inverted relative to the polarity of the preceding control pulse.

5. Method according to claim 1 characterized in that the duration of the control pulses is adjusted to the load by successive diminishing levels when the load decreases.

6. Method according to claim 5 characterized in that if, following the presence of an induced voltage Ui greater than the predetermined threshold no failure of rotation of the rotor is detected over a predetermined period the duration of the control pulses is lowered by a level the method being thus continued.
